# EUROPÄISCHE PATENTSCHRIFT

(11) **EP 2 896 313 B1**
(45) Veröffentlichungstag und Bekanntmachung des Hinweises auf die Patenterteilung: **24.10.2018**
(21) Anmeldenummer: 14151776.3
(22) Anmeldetag: 20.01.2014
(51) Int. Cl.: A45C 5/03

(54) **Gepäckstück mit Eckenverstärkung**
Article of luggage with reinforced corners
Bagage avec renforts d'angles

(43) Veröffentlichungstag der Anmeldung: 22.07.2015
(73) Patentinhaber: RIMOWA GmbH, 50829 Köln (DE)
(72) Erfinder: Morszeck, Dieter, 50829 Köln (DE)
(74) Vertreter: dompatent von Kreisler Selting Werner - Partnerschaft von Patent- und Rechtsanwälten mbB

(56) Entgegenhaltungen:
- WO-A1-00/59804
- FR-A1- 2 381 685
- JP-U- 3 146 789
- US-A1- 2012 091 025

## Beschreibung

Die Erfindung betrifft einen Koffer nach dem Oberbegriff des Anspruchs 1 und ein Verfahren zur Herstellung des Koffer nach Anspruch 6. Es sind Gepäckstücke insbesondere Hartschalenkoffer bekannt, die zumindest zwei Gepäckstückteile aufweisen. Jedes der Gepäckstückteile weist zumindest eine Gepäckstückwand mit zumindest einer Gepäckstückwand-Innenseite und zumindest einer Gepäckstückwand- Außenseite auf. Zumindest ein Gepäckstückteil weist zumindest eine Ecke auf. Vorzugsweise weist jedes Gepäckstückteil vier Ecken auf.

Ein solcher Koffer ist aus dem Dokument JP3146789U bekannt. Es besteht zunehmend Bedarf darin, immer leichtere Gepäckstücke herzustellen. Andererseits sollen diese Gepäckstücke sehr robust sein, da die Gepäckstücke auf Reisen vielen Stößen und Schlägen ausgesetzt sind. Bei Gepäckstücken, die immer leichter werden, besteht jedoch der Nachteil, dass Eindellungen und Beulen, insbesondere in den Ecken der Gepäckstückteile, auftreten.
Aufgabe der vorliegenden Erfindung ist es daher, einen Koffer zu schaffen, bzw. ein Verfahren zum Herstellen des Koffers zu schaffen, bei der Koffer sehr robust ist.
Zur Lösung dieser Aufgabe dienen die Merkmale der Ansprüche 1 und 6.

Es wird in vorteilhafter Weise vorgesehen, dass zumindest an einer Ecke zumindest eines Gepäckstückteils an der Gepäckstückwand-Innenseite eine Eckenverstärkung vorgesehen ist.
Dies hat den Vorteil, dass das Gepäckstück in dem Bereich, in dem das Gepäckstück besonders anfällig für Einbeulungen oder Ähnliches ist, verstärkt wird. Die Eckenverstärkung weist eine Innenseite und eine Außenseite auf, wobei die Eckenverstärkung mit seiner Außenseite an der Gepäckstückwand-Innenseite an der Ecke des Gepäckstückteils befestigt ist, wobei die Kontur der Außenseite an die Form der Ecke an die Gepäckstückwand-Innenseite angepasst ist.
Dies hat den Vorteil, dass das Erscheinungsbild des Gepäckstücks nicht verändert wird. Auch kann das Gepäckstück weiterhin, wie üblich, hergestellt werden und die Eckenverstärkung im Nachhinein eingebracht werden. Die Eckenverstärkung weisen auf der Innenseite eine Verstärkungskontur auf. Dies hat den Vorteil, dass besonders hohe Kräfte mittels der Eckenverstärkung abgefangen werden können. Eine Verstärkungskontur kann insbesondere die Biegesteifigkeit der Eckenverstärkung erhöhen und somit auch die Biegesteifigkeit der Ecke des Gepäckstückteils erhöhen. Somit können Einbeulungen der Ecke erheblich reduziert werden.
Die Form der Verstärkungskontur kann an die in der Ecke während des Gebrauchs des Gepäckstücks wirkenden Kräfte angepasst sein. Dies hat den Vorteil, dass jedes Gepäckstück individuell eine genau angepasste Eckenverstärkung mit entsprechend angepasster Verstärkungskontur aufweisen kann. Ferner hat dies den Vorteil, dass, die Verstärkungskontur den bei Gebrauch wirkenden Kräften angepasst ist, so dass die Verstärkungskontur nicht überdimensioniert sein muss. Dies hat den Vorteil, dass die Verstärkungskontur ebenfalls sehr leicht sein kann und somit das Gewicht des Gepäckstücks nicht wesentlich erhöht. Die Verstärkungskontur ist auf der Innenseite der Eckenverstärkung durch mindestens eine rippenförmige Erhöhung gebildet.
Die Eckenverstärkung kann an der Außenseite an der Stelle, an der an der Innenseite die rippenförmige Erhöhung angeordnet ist, zumindest eine rillenförmige Vertiefung aufweisen. Dies hat den Vorteil, dass Material und somit Gewicht eingespart werden kann, wobei die Verstärkungseigenschaften der Eckenverstärkung nicht oder nur unwesentlich verringert werden.
Die Eckenverstärkung kann auf der Innenseite mindestens drei rippenförmige Erhöhungen aufweisen.
Die Eckenverstärkung kann auf der Innenseite mindestens vier rippenförmige Erhöhungen aufweisen.
Die Außenseite der Eckenverstärkung kann an die Gepäckstückwand-Innenseite geklebt sein. Vorzugsweise kann die Außenseite der Eckenverstärkung an die Gepäckstückwand-Innenseite mittels Heißkleben geklebt werden.
Ferner ist gemäß der vorliegenden Erfindung ein Verfahren zur Herstellung eines Koffers nach Anspruch 6.

Die Form der Verstärkungskontur kann an die während des Gebrauchs des Gepäckstücks in der Ecke auftretenden Kräfte angepasst werden.
Die Verstärkungskontur ist auf der Innenseite der Eckenverstärkung durch mindestens eine rippenförmige Erhöhung gebildet.

Die Eckenverstärkung kann mittels Spritzgießen hergestellt werden. Die Eckenverstärkung kann an die Gepäckstückwand-Innenseite geklebt werden, wobei das Kleben vorzugsweise mittels Heißkleben erfolgt.

Die Erfindung wird im Folgenden unter Bezugnahme auf die Zeichnungen näher erläutert.

Es zeigen schematisch:
- Fig. 1: ein Gepäckstück,
- Fig. 2: das geöffnete Gepäckstück aus Fig. 1,
- Fig. 3: eine Eckenverstärkung,
- Fig. 4: die Eckenverstärkung aus Fig. 3 mit Sicht auf die Innenseite,
- Fig. 5: eine alternative Eckenverstärkung,
- Fig. 6: die Eckenverstärkung aus Fig. 5 mit Sicht auf die Innenseite,
- Fig. 7a -7c: Schritte des Verfahrens zur Herstellung des Gepäckstücks.

Fig. 1 zeigt ein Gepäckstück 1. Das Gepäckstück 1 ist, wie im dargestellten Ausführungsbeispiel, ein Koffer, insbesondere ein Hartschalenkoffer. Das Gepäckstück 1 weist ein erstes Gepäckstückteil 2 und ein zweites Gepäckstückteil 4 auf. Die Gepäckstückteile 2, 4 sind über einen Reißverschluss 6 miteinander verbunden. Das Gepäckstück 1 weist ferner Rollen, insbesondere Schwenkrollen auf, mittels der das Gepäckstück 1 über einen Boden fahrbar ist. Ferner weist das Gepäckstück 1 einen Teleskopgriff 10 und einen Handgriff 12 auf. Die jeweiligen Gepäckstückteile 2, 4 weisen jeweils eine Gepäckstückwand mit einer Gepäckstückwand-Innenseite 3, 5 und eine Gepäckstückwand-Außenseite 7, 9 auf. Das Gepäckstück 1 weist ferner Ecken 32 und 34 auf. Die Ecken 34 sind an der Unterseite 36 des Gepäckstücks angeordnet. An den Ecken 34 ist jeweils eine Rolle 8 angeordnet. An der Oberseite 38 des Gepäckstücks sind die Ecken 32 angeordnet.

In Fig. 2 ist das Gepäckstück 1 aus Fig. 1 in geöffnetem Zustand dargestellt. Im Inneren weist das Gepäckstück einen Futterstoff 11 und Unterteileinrichtungen 13 auf. In Fig. 2 ist ein Teil der Unterteileinrichtung 13 und des Futterstoffs 11 nicht dargestellt, so dass ein Teil der Gepäckstückwand-Innenseite 3 an einer Ecke 32 zu erkennen ist.

Wie aus Fig. 2 zu entnehmen ist, ist an der Ecke 32 an der Gepäckstückwand-Innenseite 3 eine Eckenverstärkung 14 angeordnet. Eine Eckenverstärkung 14 ist zumindest an einer Ecke 32, vorzugsweise jedoch an allen Ecken 32 angeordnet.

Die Eckenverstärkung 14 ist in Fign. 3 und 4 näher dargestellt.

Die Eckenverstärkung 14 weist eine Außenseite 16 auf. Die Außenseite 16 ist vorzugsweise der Kontur der Ecke 32 an der Gepäckstückwand-Innenseite 3 angepasst. Die Eckenverstärkung 14 ist vorzugsweise mit der Außenseite 16 an der Gepäckstückwand-Innenseite 3 an der Ecken 32 befestigt, insbesondere festgeklebt.

Die Eckenverstärkung 14 weist ferner auf der Innenseite 22 eine Verstärkungskontur 23 auf. Die Verstärkungskontur 23 ist an die Kräfte, die während des Gebrauchs des Gepäckstücks 1 in der Ecke 32 wirken, angepasst, so dass die Ecke 32 mittels der Verstärkungskontur der Eckenverstärkung 14 verstärkt wird und die Kräfte aufgefangen werden können.

Die Verstärkungskontur 23 ist im dargestellten Ausführungsbeispiel durch die rippenförmigen Erhöhungen 24 gebildet. Im in den Fign. 3 und 4 dargestellten Ausführungsbeispiel weist die Eckenverstärkung 14 drei rippenförmige Erhöhungen 24 auf, die in etwa um einen Winkel von 120° versetzt zueinander angeordnet sind. Die Höhe und die Form der rippenförmigen Erhöhungen 24 ist der Höhe der während des Gebrauchs in der Ecke 32 wirkenden Kräfte angepasst. Die in den Fign. 3 und 4 dargestellte Eckenverstärkung weist drei Ecken 20 auf.

Die während des Betriebs oder Gebrauchs auftretenden Kräfte können bspw. mittels Fallversuchen, bei denen das Gepäckstück aus einer vordefinierten Höhe auf einen Boden fallen gelassen wird, ermittelt werden. Mittels eines Computerprogramms, das bspw. die Finite-Elemente-Methode verwendet, können die Form und die Anzahl der rippenförmigen Erhöhungen und somit die Form der Verstärkungskontur ermittelt werden. Die Verstärkungskontur ist jedoch nicht auf rippenförmige Erhöhungen beschränkt.

An der Außenseite 16 der Eckenverstärkung 14 können an der Stelle, an der an der Innenseite 22 die rippenförmigen Erhöhungen 24 angeordnet sind, rillenförmige Vertiefungen 18 angeordnet sein. Im dargestellten Ausführungsbeispiel sind die rillenförmigen Vertiefungen 18 dadurch gebildet, dass die rippenförmigen Erhöhungen 24 hohl ausgeführt sind und an der Außenseite 16 nicht verschlossen sind.

Die rillenförmigen Vertiefungen 18 haben den Vorteil, dass Material eingespart werden kann und trotzdem die Verstärkungseigenschaften der Eckenverstärkung nicht vermindert oder eingeschränkt werden, da die rippenförmigen Vertiefungen 18 an den Stellen an der Außenseite 16 angeordnet sind, an denen die rippenförmigen Vorsprünge 24 an der Innenseite 22 angeordnet sind. Ferner kann die Eckenverstärkung 14 aufgrund der rillenförmigen Vertiefung 18 einfacher hergestellt werden. So könnte die Eckenverstärkung auch mittels Tiefziehen hergestellt werden. Vorzugsweise werden die Eckenverstärkungen 14 jedoch mittels Spritzgießen hergestellt.

In den Fign. 5 und 6 ist eine alternative Eckenverstärkung dargestellt. Diese Eckenverstärkung 15 ist für die Eckenverstärkung eines alternativen Gepäckstücks 1 vorgesehen, das jedoch dieselben Elemente aufweist, wie das Gepäckstück 1, das in den Fign. 1 und 2 beschrieben worden ist. Das Gepäckstück 1 weist jedoch eine andere Größe und Breite auf, so dass im Betrieb bzw. Gebrauch des Gepäckstücks andere Kräfte an den Ecken 32 wirken. Daraus ergibt sich eine alternative Eckenverstärkung 15. Die in den Fign. 5 und 6 dargestellte Eckenverstärkung 15 weist ebenfalls eine Außenseite 26 auf, die der Gepäckstückwand-Innenseite 3 eines Gepäckstückteils 2 angepasst ist.

An der Innenseite 28 weist die Eckenverstärkung 15 ebenfalls eine Verstärkungskontur 29 auf. Die Verstärkungskontur 29 weist vier rippenförmige Vorsprünge 30, 31 auf. Die rippenförmigen Vorsprünge 30 sind breiter ausgeführt als die rippenförmigen Vorsprünge 31. Auch die Verstärkungskontur 29 der Eckenverstärkung 15 ist ebenfalls den in dem entsprechenden Gepäckstück an der entsprechenden Ecke wirkenden Kräfte angepasst. In dem vorliegenden Fall ergibt sich dabei, dass die Verstärkungskontur vier rippenförmige Vorsprünge 30, 31 aufweist, wobei zwei der rippenförmigen Vorsprünge bereiter ausgebildet sind als die anderen beiden rippenförmigen Vorsprünge 31. Auch bei der Eckenverstärkung 15 sind auf der Außenseite 26 an den Stellen, an denen die rippenförmigen Vorsprünge 30, 31 angeordnet sind, rillenförmige Vertiefungen 27 angeordnet. Diese haben denselben Vorteil wie die rippenförmigen Vertiefungen 18 der Eckenverstärkung 14.

In den Fign. 7a bis 7c sind Herstellungsschritte des Verfahrens zur Herstellung des Gepäckstücks mit zumindest einer Eckenverstärkung dargestellt. In Fig. 7a ist dargestellt wie mindestens zwei Gepäckstückteile 2, 4 hergestellt werden. In Fig. 7a ist der Einfachheit halber lediglich ein Gepäckstückteil dargestellt. Die Gepäckstückteile 2, 4 weisen jeweils eine Gepäckstückwand-Innenseite 3, 5 und eine Gepäckstückwand-Außenseite 7, 9 auf. Ferner wird, wie in Fig. 7b dargestellt, mindestens eine Eckenverstärkung für zumindest eine Ecke eines Gepäckstückteils 2, 4 hergestellt. Die Eckenverstärkung 14 weist auf der Innenseite 22 eine Verstärkungskontur 23 auf. Die Form der Verstärkungskontur ist vorzugsweise an die während des Gebrauchs des Gepäckstücks 1 in der Ecke 32 auftretenden Kräfte angepasst. Die Verstärkungskontur kann bspw. durch rippenförmige Erhöhungen gebildet sein.

In der Fig. 7c ist dargestellt, dass die mindestens eine Eckenverstärkung 14 an der zumindest einen Ecke 32 des zumindest einen Gepäckstückteils 2, 4 an der Gepäckstückwand-Innenseite 3, 5 des Gepäckstückteils 2, 4 befestigt worden ist. Die Eckenverstärkung 14 wird vorzugsweise an die Gepäckstückwand-Innenseite 3, 5 geklebt, wobei die Eckenverstärkung 14 vorzugsweise mittels Heißkleben an die Gepäckstückwand-Innenseite 3, 4 geklebt wird.

Die Eckenverstärkung 14 kann bspw. die in Fign. 3 und 4 dargestellte Eckenverstärkung sein. Ferner kann das Verfahren zur Herstellung des Gepäckstücks 1 noch weitere Schritte umfassen wie bspw. das Verbinden der beiden Gepäckstückteile mittels eines Reißverschlusses oder Ähnlichem, Anbringen des Teleskopgriffs 10 und des Handgriffs 12, Einbringen des Futterstoffes 11 und der Unterteilungseinrichtung 13, sowie Anbringen der Rollen, insbesondere Schwenkrollen 8 an den Ecken 34. Auch kann das Verfahren noch weitere nicht genannte Schritte umfassen.

## Patentansprüche

1. Koffer, mit zumindest zwei Gepäckstückteilen (2, 4), wobei die Gepäckstückteile (2, 4) jeweils zumindest eine Gepäckstückwand mit zumindest einer Gepäckstückwand-Innenseite (3, 5) und zumindest einer Gepäckstückwand-Außenseite (5, 7) aufweisen, wobei zumindest ein Gepäckstückteil (2, 4) zumindest eine Ecke (32) aufweist, wobei an der zumindest einen Ecke (32) zumindest eines Gepäckstückteils (2, 4) an der Gepäckstückwand-Innenseite (3, 5) eine Eckenverstärkung (14, 15) vorgesehen ist, die Eckenverstärkung (14, 15) eine Innenseite (22, 28) und eine Außenseite (16, 26) aufweist, wobei die Eckenverstärkung (14, 15) mit der Außenseite (16, 26) an der Gepäckstückwand-Innenseite (3, 5) an der Ecke (3, 5) des Gepäckstückteils (2, 4) befestigt ist, wobei die Kontur der Außenseite (16, 26) an die Form der Ecke (32) an der Gepäckstückwand-Innenseite (3, 5) angepasst ist, wobei
die Eckenverstärkung (14, 15) auf der Innenseite (22, 28) eine Verstärkungskontur (23, 29) aufweist, **dadurch gekennzeichnet, dass** die Verstärkungskontur (23, 29) auf der Innenseite (22, 28) der Eckenverstärkung (14, 15) durch mindestens eine rippenförmige Erhöhung (24, 30, 31) gebildet ist.

2. Koffer (1) nach Anspruch 1, **dadurch gekennzeichnet, dass** die Eckenverstärkung (14, 15) an der Außenseite (16, 26) an der Stelle, an der an der Innenseite (22, 28) die rippenförmige Erhöhung (24) angeordnet ist, zumindest eine rillenförmige Vertiefung (18, 27) aufweist.

3. Koffer (1) nach Anspruch 1 oder 2, **dadurch gekennzeichnet, dass** die Eckenverstärkung (14, 15) auf der Innenseite (22) mindestens drei rippenförmige Erhöhung (18) aufweist.

4. Koffer (1) nach einem der Ansprüche 1 - 3, **dadurch gekennzeichnet, dass** die Eckenverstärkung (14, 15) auf der Innenseite (22) mindestens vier rippenförmige Erhöhung (30, 31) aufweist.

5. Koffer (1) nach einem der Ansprüche 1 - 4, **dadurch gekennzeichnet, dass** die Außenseite (16, 26) der Eckenverstärkung (14, 15) an die Gepäckstückwand-Innenseite (3, 5), vorzugsweise mittels Heißkleben, geklebt ist.

6. Verfahren zur Herstellung eines Koffer (1) nach einem der Ansprüche 1-5, durch
- Herstellen mindestens zweier Gepäckstückteile (2, 4), die jeweils zumindest eine Gepäckstückwand mit einer Gepäckstückwand-Innenseite (3, 5) und einer Gepäckstückwand-Außenseite (7, 9) aufweisen,
- Herstellen zumindest einer Eckenverstärkung (14, 15) für zumindest eine Ecke (32) zumindest eines der zwei Gepäckstückteile (2, 4), wobei die Eckenverstärkung (14, 15) eine Innenseite und eine Außenseite aufweist, wobei die Eckenverstärkung auf der Innenseite (22, 28) eine Verstärkungskontur (23, 29) aufweist,
- wobei die Verstärkungskontur (23, 29) auf der Innenseite der Eckenverstärkung (14, 15) durch mindestens eine rippenförmige Erhöhung (24, 30, 31) gebildet wird,
- wobei die Kontur der Außenseite der Eckenverstärkung an die Form der Ecke an der Gepäckstückwand-Innenseite angepasst wird,
- Befestigen der Außenseite der mindestens einen Eckenverstärkung (14, 15) an der zumindest einen Ecke (32) zumindest eines der zwei Gepäckstückteile (2, 4) an der Gepäckstückwand-Innenseite (3, 5) des Gepäckstückteils (2, 4).

7. Verfahren nach Anspruch 6, **dadurch gekennzeichnet, dass** die Eckenverstärkung (14, 15) mittels Spritzgießen hergestellt wird.

8. Verfahren nach einem der Ansprüche 6 oder 7, **dadurch gekennzeichnet, dass** die Eckenverstärkung (14, 15) an die Gepäckstückwand-Innenseite (7, 5) geklebt wird, wobei das Kleben vorzugsweise mittels Heißkleben erfolgt.

## Claims

1. A suitcase, having at least two baggage item portions (2,4), wherein said baggage item portions (2,4) each comprise at least one baggage item wall having at least one baggage item wall inner face (3,5) and at least one baggage item wall outer face (5,7), wherein at least one baggage item portion (2,4) comprises at least one corner (32), wherein, at said at least one corner (32) of at least one baggage item portion (2,4) a corner reinforcement (14,15) is provided at said baggage item wall inner face (3,5), the corner reinforcement (14,15) comprises an inner face (22,28) and an outer face (16,26), wherein said outer face (16,26) of said corner reinforcement (14,15) is attached to the baggage item wall inner face (3,5) at the corner (32) of the baggage item (2,4), wherein the contour of said outer face (16,26) is adapted to the shape of said corner (32) at said baggage item wall inner face (3,5), wherein the corner reinforcement (14,15) comprises a reinforcement contour (23,29) at the inner face (22,28), **characterized in that** the reinforcement contour (23,29) is defined by at least one rib-shaped raised portion (24,30,31) at the inner face (22,28) of the corner reinforcement (14,15).

2. The suitcase (1) according to claim 1, **characterized in that** the corner reinforcement (14,15) comprises at least one groove-shaped recess (18,27) at the outer face (16,26) at that site where the rib-shaped raised portion (24) is arranged at the inner face (22,28).

3. The suitcase (1) according to claim 1 or 2, **characterized in that** the corner reinforcement (14,15) comprises at least three rib-shaped raised portions (18) at the inner face (22).

4. The suitcase (1) according to any one of claims 1 - 3, **characterized in that** the corner reinforcement (14,15) comprises at least four rib-shaped raised portions (30,31) at the inner face (22).

5. The suitcase (1) according to any one of claims 1 - 4, **characterized in that** the outer face (16,26) of the corner reinforcement (14,15) is glued to the baggage item wall inner face (3,5), preferably by hot gluing.

6. A method of manufacturing a suitcase (1) according to any one of claims 1-5, by
- manufacturing at least two baggage item portions (2,4) each comprising a baggage item wall having a baggage item wall inner face (3,5) and a baggage item wall outer face (7,9),
- manufacturing at least one corner reinforcement (14,15) for at least one corner (32) of at least one of the two baggage item portions (2,4), wherein said corner reinforcement (14,15) has an inner side and an outer side, wherein said corner reinforcement comprises a reinforcement contour (23,29) at the inner face (22,28),
- wherein the reinforcement contour (23,29) is defined by at least one rib-shaped raised portion (24,30,31) at the inner face of the corner reinforcement (14,15),
- wherein the contour of the outer face of the corner reinforcement is adapted to the shape of the corner of the baggage item wall inner face,
- fastening the outer face of said at least one corner reinforcement (14,15) to said at least one corner (32) of at least one of the two baggage item portions (2,4) at the baggage item wall inner face (3,5) of the baggage item portion (2,4).

7. The method according to claim 6, **characterized in that** the corner reinforcement (14,15) is manufactured by injection molding.

8. The method according to any one of claims 6 or 7, **characterized in that** the corner reinforcement (14,15) is glued to the baggage item wall inner face (7,5), wherein the gluing is preferably performed by hot gluing.

## Revendications

1. Valise comprenant au moins deux éléments de bagage (2, 4), les éléments de bagage (2, 4) comportant chacun au moins une paroi de bagage pourvue d'au moins un côté intérieur de paroi de bagage (3, 5) et d'au moins un côté extérieur de paroi de bagage (5, 7), au moins un élément de bagage (2, 4) comportant au moins un coin (32),
un renfort de coin (14, 15) étant prévu du côté intérieur de paroi de bagage (3, 5) au niveau de l'au moins un coin (32) d'au moins un élément de bagage (2, 4), le renfort de coin (14, 15) comportant un côté intérieur (22, 28) et un côté extérieur (16, 26), le renfort de coin (14, 15) étant fixé au côté extérieur (16, 26) sur le côté intérieur de paroi de bagage (3, 5) au niveau du coin (3, 5) de l'élément de bagage (2, 4), le contour du côté extérieur (16, 26) étant adapté à la forme du coin (32) sur le côté intérieur de paroi de bagage (3, 5), le renfort de coin (14, 15) présentant sur le côté intérieur (22, 28) un contour de renforcement (23, 29), **caractérisée en ce que** le contour de renforcement (23, 29) est formé sur le côté intérieur (22, 28) du renfort de coin (14, 15) par au moins une saillie (24, 30, 31) en forme de nervure.

2. Valise (1) selon la revendication 1, **caractérisée en ce que** le renfort de coin (14, 15) comporte sur le côté extérieur (16, 26), à l'endroit où la saillie (24) en forme de nervure est disposée sur le côté intérieur (22, 28), au moins un évidement (18, 27) en forme de rainure.

3. Valise (1) selon la revendication 1 ou 2, **caractérisée en ce que** le renfort de coin (14, 15) comporte sur le côté intérieur (22) au moins trois saillies (18) en forme de nervure.

4. Valise (1) selon l'une des revendications 1 à 3, **caractérisée en ce que** le renfort de coin (14, 15) comporte sur le côté intérieur (22) au moins quatre saillies (30, 31) en forme de nervure.

5. Valise (1) selon l'une des revendications 1 à 4, **caractérisée en ce que** le côté extérieur (16, 26) du renfort de coin (14, 15) est collé au côté intérieur de paroi de bagage (3, 5), de préférence au moyen par collage à chaud.

6. Procédé de fabrication d'une valise (1) selon l'une des revendications 1 à 5, comprenant les étapes suivantes
- réaliser au moins deux éléments de bagage (2, 4) qui comportent chacun au moins une paroi de bagage pourvue d'un côté intérieur de paroi de bagage (3, 5) et d'un côté extérieur de paroi de bagage (7, 9),
- réaliser au moins un renfort de coin (14, 15) destiné à au moins un coin (32) d'au moins un des deux éléments de bagage (2, 4), les renforts de coin (14, 15) comportant un côté intérieur et un côté extérieur, le renfort de coin comportant du côté intérieur (22, 28) un contour de renforcement (23, 29),
- le contour de renforcement (23, 29) étant formé du côté intérieur du renfort de coin (14, 15) par au moins une saillie (24, 30, 31) en forme de nervure,
- le contour du côté extérieur du renfort de coin étant adapté à la forme du coin du côté intérieur de paroi de bagage,
- fixer le côté extérieur de l'au moins un renfort de coin (14, 15) à l'au moins un coin (32) de l'au moins un des deux éléments de bagage (2, 4) du côté intérieur de paroi de bagage (3, 5) de l'élément de bagage (2, 4).

7. Procédé selon la revendication 6, **caractérisé en ce que** le renfort de coin (14, 15) est réalisé par moulage par injection.

8. Procédé selon l'une des revendications 6 ou 7, **caractérisé en ce que** le renfort de coin (14, 15) est collé au côté intérieur de paroi de bagage (7, 5), le collage étant de préférence un collage à chaud.
